# EUROPÄISCHE PATENTANMELDUNG

(11) **EP 1 182 288 A2**
(43) Veröffentlichungstag der Anmeldung: **27.02.2002**
(21) Anmeldenummer: 01119295.2
(22) Anmeldetag: 10.08.2001
(51) Int. Cl.: D05B 29/02

(54) **Nähmaschine mit einer Stoffdrückereinrichtung**

(30) Priorität: 25.08.2000 DE 20014726 U
(71) Anmelder: G.M. PFAFF AKTIENGESELLSCHAFT, 67655 Kaiserslautern (DE)
(72) Erfinder: Wolf, Johann, 67731 Sambach (DE)

(57) **Zusammenfassung**

Bei einer Nähmaschine mit einer Stoffdrückereinrichtung, bestehend aus einer Stoffdrückerstange (4) und einem Stoffdrückerfuß und mit einem Linearmotor (20) als Stellelement, ist der Linearmotor (20) zumindest teilweise im Arm (2) des Maschinengehäuses angeordnet und die Antriebsstange (19) des Linearmotors (20) über einen Winkelhebel (14) mit einer eine Feder (9) aufnehmenden Federhalterung (7) verbunden. Die Federhalterung (7) ist ferner mit der Stoffdrückerstange (4) verbunden.

## Beschreibung

Die Erfindung betrifft eine Nähmaschine nach dem Oberbegriff des Anspruches 1.

In der dem Oberbegriff des Anspruches 1 zugrundeliegenden DE 199 45 443 A1 sind zwei Ausführungsbeispiele einer Stoffdrückereinrichtung geoffenbart, bei denen zwischen der Antriebsstange des Linearmotors und der Stoffdrückerstange eine als massearmes Kopplungselement dienende Feder angeordnet ist. Bei einem ersten Ausführungsbeispiel ist der Linearmotor senkrecht oberhalb der Stoffdrückerstange angeordnet und die Feder als Schraubenfeder ausgebildet. Aufgrund der vergleichweise großen Abmessungen des Linearmotors hinsichtlich seines Durchmessers und seiner Länge, könnte er nicht innerhalb, sondern nur außerhalb des Gehäusekopfes angeordnet werden. Dies würde jedoch nicht nur die Handhabung der Nähmaschine, sondern auch deren Erscheinung beeinträchtigen.

Bei einem zweiten Ausführungsbeispiel ist der Linearmotor mit seitlichem Abstand zur Stoffdrückerstange angeordnet und die Feder als eine den Abstand zwischen der Antriebs- und Stoffdrückerstange überbrückende Blattfeder ausgebildet. Bei dieser Konstruktion erscheint es zwar eher möglich, den Linearmotor innerhalb des Maschinengehäuses unterzubringen. Da bei einer solchen Anordnung einer Blattfeder aber außer den vertikal gerichteten Kräften auch große horizontale Kraftkomponenten auftreten, sind die Antriebs- und die Stoffdrückerstange und deren Lager großen Verkantungskräften und einem erhöhten Verschleiß ausgesetzt.

Der Erfindung liegt daher die Aufgabe zugrunde, eine mit einem Linearmotor zu betreibende Stoffdrückereinrichtung zu schaffen, die gemeinsam mit dem Linearmotor zumindest weitgehend innerhalb des Maschinengehäuses untergebracht werden kann und verschleißarm arbeitet. Die Aufgabe wird durch die kennzeichnenden Merkmale des Anspruches 1 gelöst.

Durch die Anordnung eines Winkelhebels und die Maßnahme, die Feder in einer Halterung aufzunehmen, die einerseits mit dem Winkelhebel und andererseits mit der Stoffdrückerstange verbunden ist, kann der Linearmotor zumindest teilweise innerhalb des Gehäusearmes untergebracht werden, so daß er die Handhabung der Nähmaschine nicht beeinträchtigt und darüber hinaus gegen Beschädigungen weitgehend geschützt ist.

Die Verbindung zwischen der Antriebsstange und dem einen Arm des Winkelhebels sowie dem anderen Arm des Winkelhebels und der Federhalterung kann gemäß Anspruch 2 als Langloch-Stift-Verbindung ausgebildet oder gemäß Anspruch 3 durch je einen Lenker bewerkstelligt sein.

Die in Anspruch 4 angegebene Ausbildung der Federhalterung ergibt eine lösbare Verbindung zwischen dem Winkelhebel und der Stoffdrückerstange. Sie ermöglicht es bei der Weiterbildung nach Anspruch 5, den als Einbauaggregat ausgebildeten Linearmotor mitsamt Winkelhebel nach der Montage im Maschinengehäuse durch Einsetzen der Schraube antriebsmäßig mit der Stoffdrückerstange zu verbinden.

Die Erfindung ist anhand eines in der Zeichnung dargestellten Ausführungsbeispiels erläutert. Es zeigen
Fig. 1 eine teilweise geschnittene Ansicht eines Teils einer Nähmaschine und
Fig. 2 eine Seitenansicht der Nähmaschine.

Von der Nähmaschine ist nur ein Teil der Grundplatte 1 sowie ein Teil des Gehäusearmes 2 mit dem Kopf 3 dargestellt.

Im Kopf 3 ist eine Stoffdrückerstange 4 gelagert, die an ihrem unteren Ende einen Stoffdrückerfuß 5 trägt. Die Stoffdrückerstange 4 und der Stoffdrückerfuß 5 bilden gemeinsam eine Stoffdrückereinrichtung.

Am oberen Ende der Stoffdrückerstange 4 ist ein Haltestück 6 festgeklemmt, das ein Bestandteil einer Federhalterung 7 ist. Die Federhalterung 7 enthält oberhalb des Haltestückes 6 ein weiteres Haltestück 8. Zwischen den beiden Haltestücken 6, 8 ist eine Schrauben-Druckfeder 9 aufgenommen. Die beiden Haltestücke 6, 8 sind durch eine Schraube 10 miteinander verbunden, wobei die zwischen ihnen befindliche Feder 9 vorgespannt ist. Auf diese Weise wird das untere Haltestück 6 unter Federkraft in Anlage gegen den Schraubenkopf 11 gehalten. Die beiden Haltestücke 6, 8 lassen sich unter weiterem Zusammendrücken der Feder 9 aufeinanderzubewegen.

Das obere Ende des oberen Haltestückes 8 ist mittels einer Langloch-Stift-Verbindung 12 mit einem ersten Arm 13 eines Winkelshebels 14 gelenkig verbunden. Der Winkelhebel 14 ist auf einer Lagerplatte 15 schwenkbar gelagert, die ihrerseits auf einer vergleichsweise sehr viel größeren Trägerplatte 16 angeschraubt ist.

Ein zweiter Arm 17 des Winkelhebels 14 ist über eine weitere Langloch-Stift-Verbindung 18 mit der Antriebsstange 19 eines sich mit seiner Längsachse horizontal erstreckenden Linearmotors 20 gelenkig verbunden.

Der Linearmotor 20 entspricht in Aufbau und Funktion dem in der eingangs erwähnten DE 199 45 443 A1 in Fig. 5 dargestellten Linearmotor. Der Linearmotor 20 ist mit Hilfe einer Halterung 21 an der Trägerplatte 16 befestigt. Dabei erstreckt sich der Linearmotor 20 mitsamt seiner Antriebsstange 19 innerhalb einer Aussparung 22 der Trägerplatte 16.

Die Trägerplatte 16 mit dem Linearmotor 20, dem Winkelhebel 14 und dem oberen Haltestück 8 bilden ein vormontierbares Einbauaggregat 23. Das Einbauaggregat 23 wird in der Weise an der Nähmaschine montiert, daß die Trägerplatte 16 an der Außenseite des Armes 2 angeschraubt wird.

Danach ragt gemäß Fig. 2 der größte Teil des Linearmotors 20 in das Gehäuseinnere. Der kleinere, außerhalb des Armes 2 befindliche Teil des Linearmotors 20 wird mittels einer am Maschinengehäuse anbringbaren Abdeckung überdeckt.

Nach dem Anbringen des Einbauaggregates 23 wird die Feder 9 zwischen die beiden Haltestücke 6, 8 eingefügt. Danach werden die beiden Haltestücke 6, 8 mit Hilfe der Schraube 10 miteinander verbunden, wobei - wie schon erwähnt - die Feder 9 vorgespannt wird. Nunmehr ist die Antriebsstange 19 des Linearmotors 20 mit der Stoffdrückerstange 4 antriebsmäßig verbunden.

Die Vorspannung der Feder 9 läßt sich auf einen vorgegebenen Wert einstellen, sofern die Schraube 10 nicht gegen einen Anschlag, sondern nur so weit wie zur Erzielung der gewünschten Federvorspannung eingeschraubt wird. In diesem Fall läßt sich die Einschraublage der Schraube 10 mit Hilfe einer nicht dargestellten, quer gerichteten Madenschraube sichern.

## Patentansprüche

1. Nähmaschine mit einem einen Arm (2) und einen Kopf (3) aufweisenden Gehäuse, mit einer Stoffdrückereinrichtung, bestehend aus einer Stoffdrückerstange (4) und einem Stoffdrückerfuß (5) und mit einem Linear motor (20) als Stellelement für die Stoffdrückereinrichtung, wobei zwischen der Antriebsstange (19) des Linearmotors (20) und der Stoffdrückerstange (4) eine Feder (9) angeordnet ist, **dadurch gekennzeichnet, daß** der Linearmotor (20) zumindest teilweise im Arm (2) angeordnet ist und dessen Antriebsstange (19) über einen Winkelhebel (14) mit einer die Feder (9) aufnehmenden Federhalterung (7) und diese mit der Stoffdrückerstange (4) verbunden ist.

2. Nähmaschine nach Anspruch 1, **dadurch gekennzeichnet, daß** die Verbindung zwischen der Antriebsstange (19) und dem Winkelhebel (14) und dem Winkelhebel (14) und der Federhalterung (7) als eine Langloch-Stift-Verbindung (12, 18) ausgebildet ist.

3. Nähmaschine nach Anspruch 1, **dadurch gekennzeichnet, daß** die Verbindung zwischen der Antriebsstange (19) und dem Winkelhebel (14) und dem Winkelhebel (14) und der Federhalterung (7) durch je einen Lenker bewerkstelligt ist.

4. Nähmaschine nach mindestens einem der Ansprüche 1 - 3, **dadurch gekennzeichnet, daß** die Federhalterung (7) aus einem dem Winkelhebel (14) zugeordneten oberen Haltestück (8) und einem der Stoffdrückerstange (4) zugeordneten unteren Haltestück (6) besteht und daß die beiden Haltestücke (6, 8) durch eine Schraube (10) miteinander verbunden sind, wobei die zwischen den Haltestücken (6, 8) angeordnete Feder (9) vorgespannt ist.

5. Nähmaschine nach Anspruch 4, **dadurch gekennzeichnet, daß** der Linearmotor (20), der Winkelhebel (14) und das obere Haltestück (8) der Federhalterung (7) gemeinsam auf einer am oder im Arm (2) lösbar befestigten Trägerplatte (16) angeordnet sind.
